# DEMANDE DE BREVET EUROPEEN

(11) **EP 0 533 597 A1**
(43) Date de publication de la demande: **24.03.1993**
(21) Numéro de dépôt: 92420317.7
(22) Date de dépôt: 18.09.1992
(51) Int. Cl.: B65H 59/32, B65H 59/36, D02H 13/24

(54) **Tendeur de fils pour machines textiles tels qu'ourdissoirs**

(30) Priorité: 20.09.1991 FR 9111883
(71) Demandeur: ATELIERS DE BELMONT, F-42670 Belmont-de-la-Loire (FR)
(72) Inventeur: Golfetto, Paul, F-42670 Belomt-de-la-Loire (FR)
(74) Mandataire: Laurent, Michel

(57) **Abrégé**

Tendeur de fil pour machines textiles, ourdissoirs notamment, se présentant sous la forme d'un ensemble monté sur un boitier support destiné à être fixé sur le trajet du fil F, et qui comprend :
- un ensemble fixe (1) en forme de peigne ;
- un ensemble (2) basculant autour d'un axe (4) et qui comporte également des dents (6a,6b,6c) en forme de peigne, pouvant interpénétrer entre les dents (2a,2b,2c,2d) du peigne fixe (1), et qui est équilibré par un contrepoids (8) déplaçable sur la longueur d'une tige (7) disposée de l'autre côté de l'axe de pivotement (4),

caractérisé en ce que :
- les dents (2a,2b,2c,2d) de l'ensemble fixe (1) et celles (6a,6b,6c) de l'ensemble basculant (2), sont constituées par des orifices traversants alignés (3a,3b,3c,3d) et (7a,7b,7c), à l'intérieur desquels passe le fil F à tendre ;
- une pluralité de tendeurs élémentaires ainsi réalisés sont montés côte à côte sur un boitier support commun et peuvent être réglés simultanément en déplaçant l'ensemble des contrepoids (8) desdits tendeurs élémentaires simultanément par un seul et même élément de commande (10).

## Description

La présente invention a trait à un nouveau type de tendeur utilisable sur les machines textiles dans lesquelles l'alimentation en fil se fait par dévidage à partir de bobines fixes, tels que notamment des ourdissoirs. Dans la suite de la description, l'invention sera décrite pour une telle application (ourdissoir), mais il est évident que cela n'est pas limitatif et qu'un tel tendeur pourrait être utilisé dans tous les cas où se posent des problèmes similaires, par exemple contrôle de la tension des fils de chaine sur métier à tisser.

Lors de l'opération d'ourdissage d'une chaine, pour tissage notamment, l'une des conditions essentielles à respecter est celle de donner à la pluralité de fils qui composent une telle chaine, une tension constante et identique pour tous les fils. Par ailleurs, il est également souhaitable de pouvoir adapter la tension en fonction des fils traités.

A ce jour, pour résoudre ces problèmes, on utilise sur les cantres d'ourdissage différents types de tendeurs (à coupelles, tambours, grilles, à barreaux entre lesquels les fils forment un embarrage), qui en général font appel à des systèmes à ressorts ou contrepoids pour régler la tention.

De tels systèmes, bien connus des techniciens et qui ressortent notamment du FR-A-1 205 982 ou de la publication "ZEITSCHRIFT FUR DIE GESAMTE TEXTILINDUSTRIE, vol. 71 no. 3, Mars 1969, DUSSELDORF pages 178-184", ont comme inconvénient d'être difficiles à régler, notamment lorsqu'ils font appel à des ressorts qui sont difficiles à tarer et dont les caractéristiques varient dans le temps.

Par ailleurs, toutes les solutions proposées à ce jour impliquent de régler les tendeurs individuellement, ce qui nuit à la productivité et est une source d'erreurs.

Or on a trouvé, et c'est ce qui fait l'objet de la présente invention, un nouveau type de tendeur de conception particulièrement simple, qui non seulement permet un réglage aisé de la tension qu'il communique au fil, mais qui, par ailleurs, peut être regroupé sous la forme de modules comprenant une pluralité de tendeurs identiques dont le réglage peut être effectué en une seule et même opération.

De plus, le tendeur conforme à l'invention présente comme avantage de communiquer une tension constante dans le temps, pratiquement indéréglable.

D'une manière générale, le nouveau tendeur conforme à l'invention et qui est utilisable pour tout type de machine textile, et plus particulièrement pour des ourdissoirs, se présente sous la forme d'un ensemble monté sur un boitier support destiné à être fixé sur le trajet du fil et qui comprend :
- un ensemble fixe en forme de peigne ;
- un ensemble basculant autour d'un axe et qui comporte également des dents en forme de peigne, pouvant interpénétrer entre les dents du peigne fixe, et qui est équilibré par un contrepoids déplaçable sur la longueur d'une tige disposée de l'autre côté de l'axe de pivotement,
et il se caractérise en ce que :
- les dents de l'ensemble fixe et celles de l'ensemble basculant sont constituées par des orifices traversants alignés, à l'intérieur desquels passe le fil F à tendre ;
- une pluralité de tendeurs élémentaires ainsi réalisés sont montés côte à côte sur un boitier support commun et peuvent être réglés simultanément en déplaçant l'ensemble des contrepoids desdits tendeurs élémentaires simultanément par un seul et même élément de commande.

Selon une forme de réalisation préférentielle, le déplacement simultané de l'ensemble des contrepoids des tendeurs élémentaires, est obtenu par un élément de commande constitué de deux tiges rigides disposées de part et d'autre desdits contrepoids et déplaçables longitudinalement.

Par ailleurs, chaque contrepoids peut comporter un frein permettant de le bloquer sur sa tige support dans une position déterminée.

L'invention et les avantages qu'elle apporte seront cependant mieux compris grâce à l'exemple de réalisation donné ci-après à titre indicatif, mais non limitatif, illustré par la figure unique annexée qui est une vue schématique, en élévation d'un tendeur réalisé conformément à l'invention.

Si l'on se reporte au schéma annexé, le tendeur conforme à l'invention est donc constitué par un ensemble monté sur un boitier support fixe (élément non représenté) et qui est destiné à être disposé sur le trajet du fil F auquel on souhaite communiquer une tension constante et prédéterminée. Un tel ensemble est constitué essentiellement de deux éléments, l'un fixe, désigné par la référence générale (1), l'autre mobile désigné par la référence générale (2), et qui coopèrent l'un avec l'autre pour communiquer la tension souhaitée au fil F. L'élément fixe se présente sous la forme d'un peigne comportant des dents (2a,2b,2c,2d) percées d'orifices traversants (3a,3b,3c,3d) alignés. L'élément mobile (2) est, quant à lui, disposé en dessous de l'axe passant par l'alignement des orifices (3a,3b,3c,3d) et peut pivoter autour d'un axe (4) situé en retrait par rapport à l'élément fixe (1). Un tel ensemble (2) se présente sous la forme d'un corps (5) muni, à sa partie supérieure, de dents (6a,6b,6c) également pourvues d'orifices traversants (7a,7b,7c), lesdites dents pouvant venir interpénétrer entre les dents du peigne de l'élément fixe (1). Le corps (5) est équilibré par un ensemble formant balancier et qui comporte une tige (7) sur la longueur de laquelle peut coulisser un contrepoids (8). L'équilibrage est réalisé de telle sorte que lorsque le contrepoids est rapproché de l'axe de pivotement (4), que les dents de la partie mobile (5) aient tendance à s'écarter du peigne fixe (1). Par ailleurs, le contrepoids (8) comporte de préférence un système de freinage (9) permettant de l'immobiliser dans une position déterminée selon la longueur de la tige (7). Grâce à un tel ensemble, il est possible de communiquer une tension précise et déterminée au fil F en faisant passer ce dernier alternativement à l'intérieur des orifices (2a,2b,2c,2d)-(3a,3b,3c,3d) des peignes fixe (1) et mobile (2). En effet, lorsque l'on éloigne le contrepoids de l'axe de pivotement (4), on diminue la tension qu'exerce l'élément mobile (2) sur le fil F.

Par suite, il est possible de régler avec précision la tension que l'on communique à une pluralité de fils à traiter simultanément en réglant la distance du contrepoids sur la tige (7) par rapport à l'axe de pivotement (4). De plus, un tel ensemble peut facilement être adapté pour réaliser un réglage simultané d'une pluralité d'éléments tendeurs en les montant sur un boitier support commun et en déplaçant les contrepoids (8) au moyen d'un seul et même élément, par exemple au moyen de deux tiges (10), disposées transversalement, et déplaçables parallèlement au défilement du fil. En conséquence, un tel ensemble tendeur est particulièrement adapté dans tous les cas où l'on travaille une pluralité de fils simultanément, ce qui est le cas sur les ourdissoirs.

Bien entendu, l'invention n'est pas limitée à l'exemple de réalisation décrit mais elle en couvre toutes les variantes réalisées dans le même esprit.

## Revendications

**1/** Tendeur de fil pour machines textiles, ourdissoirs notamment, se présentant sous la forme d'un ensemble monté sur un boitier support destiné à être fixé sur le trajet du fil F, et qui comprend :
- un ensemble fixe (1) en forme de peigne ;
- un ensemble (2) basculant autour d'un axe (4) et qui comporte également des dents (6a,6b,6c) en forme de peigne, pouvant interpénétrer entre les dents (2a,2b,2c,2d) du peigne fixe (1), et qui est équilibré par un contrepoids (8) déplaçable sur la longueur d'une tige (7) disposée de l'autre côté de l'axe de pivotement (4),
caractérisé en ce que :
- les dents (2a,2b,2c,2d) de l'ensemble fixe (1) et celles (6a,6b,6c) de l'ensemble basculant (2), sont constituées par des orifices traversants alignés (3a,3b,3c,3d) et (7a,7b,7c), à l'intérieur desquels passe le fil F à tendre ;
- une pluralité de tendeurs élémentaires ainsi réalisés sont montés côte à côte sur un boitier support commun et peuvent être réglés simultanément en déplaçant l'ensemble des contrepoids (8) desdits tendeurs élémentaires simultanément par un seul et même élément de commande (10).

**2/** Tendeur selon la revendication 1, caractérisé en ce que l'élément de commande (10) est constitué de deux tiges rigides disposées de part et d'autre des contrepoids (8) et déplaçables longitudinalement.

**3/** Tendeur selon l'une des revendications 1 et 2, caractérisé en ce que le contrepoids (8) comporte un frein (9) permettant de le bloquer sur sa tige support (7) dans une position déterminée.
